# EUROPÄISCHE PATENTSCHRIFT

(11) **EP 2 487 011 B1**
(45) Veröffentlichungstag und Bekanntmachung des Hinweises auf die Patenterteilung: **16.07.2014**
(21) Anmeldenummer: 12153916.7
(22) Anmeldetag: 03.02.2012
(51) Int. Cl.: B26B 29/06, B26D 3/00

(54) **Schneidhilfe für das passgenaue Zuschneiden eines bahnförmigen oder plattenförmigen Dämmstoffelements**
Cutting aid for exact cutting of a sheet-shaped or board-shaped dampening material element
Aide à la coupe pour la coupe précise d'un élément de matière isolante en forme de bande ou de plaque

(30) Priorität: 11.02.2011 DE 102011011015
(43) Veröffentlichungstag der Anmeldung: 15.08.2012
(73) Patentinhaber: Saint-Gobain Isover, 92400 Courbevoie (FR)
(72) Erfinder: Langkau, Michael, 68535 Edingen-Neckarhausen (DE); Bensch, Peter, 68526 Ladenburg (DE)
(74) Vertreter: Bockhorni & Kollegen

(56) Entgegenhaltungen:
- WO-A1-95/31314
- DE-U1- 9 410 594
- DE-U1- 20 303 041
- DE-U1- 29 800 994
- US-A1- 2005 109 187
- US-B1- 6 629 370

## Beschreibung

Die Erfindung betrifft eine Schneidhilfe gemäß dem Oberbegriff des Patentanspruchs 1, welcher z.B. auch aus der DE 29800994 U1 bekannt ist.

Für die Gebäudedämmung, insbesondere Dachdämmung werden zumeist bahnförmige und zu einer Rolle aufwickelbare Mineralwollbahnen oder in Plattenbündeln verpackte Mineralwollplatten verwendet, die vor Ort für die Anordnung des Dämmstoffelements zugeschnitten werden, um etwa passgerecht zwischen Dachsparren eingesetzt werden zu können. Derartige Schneidhilfen werden insbesondere für so genannte Klemmfilze verwendet, bei denen es sich zumeist um Dämmstoffbahnen handelt, die zu einer Rolle verpackt und für das Verlegen von der Rolle abgewickelt werden. Zum Zwecke des Verlegens werden hierbei von der abgewickelten Dämmstoffbahn Längsabschnitte mit einem Schneidmesser abgeschnitten und zwar mit einem gewissen Übermaß gegenüber der lichten Breite zwischen benachbarten Dachsparren, so dass die von der Bahn abgetrennten Längsabschnitte unter leichter Pressung zwischen die Sparren des Daches eingesetzt werden können, wo sie infolge der durch den Pressvorgang aufgebauten Rückstellkräfte mit Klemmsitz zwischen den Sparren sitzen.

Zur Erleichterung eines maßgerechten Abschneidens ist die Oberfläche der Dämmstoffbahnen hierzu häufig mit modularen beabstandeten Markierungslinien über die Länge der Dämmstoffbahn versehen, wobei die Markierungslinien entsprechend der bevorzugten Schneidrichtung in der Regel quer zur Längsrichtung der Dämmstoffbahn auf der Oberfläche der Dämmstoffbahn vorgesehen sind. Die Markierungen werden zumeist durch Einbrennen mit beheizten Walzen oder Stempeln während des Produktionsprozesses der Dämmstoffbahn erzeugt.

Zur Erleichterung des Schneidens werden häufig Schneidhilfen verwendet, welche auf die Dämmstoffbahn in Ausrichtung mit den modularen Markierungslinien aufgesetzt werden und über eine Schneidkante verfügen, an der das Messer dann für das Durchtrennen der Dämmstoffbahn oder Dämmstoffplatte schnittgerecht geführt werden kann.

Eine bekannte Schneidhilfe (DE 10130438 A1) ist hierbei als brettförmiges Auflageelement ausgebildet, welche mit einer längs verlaufenden spaltartigen Öffnung als Schneidrinne ausgebildet ist, in der das Messer für den Schnitt der Dämmstoffbahn geführt werden kann. Die exakte Ausrichtung der brettartigen Schneidhilfe erfolgt hierbei um eine senkrecht oder schräg zur Schneidkante des Brettes ausgerichtete Richtlinie, die an den beiden Enden in Einkerbungen des Brettes ausläuft. Diese Schneidhilfe erfordert spezielle Markierungslinien auf der Dämmstoffbahn, so dass die Richtlinie darauf ausgerichtet werden kann. Insoweit ist diese Schneidhilfe nur für bestimmte Dämmstoffbahnen geeignet. Ein weiteres Problem dieses Schneidbretts besteht darin, dass dieses bei der Handhabung auch leicht verrutschen kann mit der Folge eines nicht exakten Trennschnitts, was dann zu Kältebrücken nach Verlegung des abgetrennten Dämmstoffabschnitts zwischen Sparren eines Daches führen kann.

Ein solches Verrutschen kann nach einer weiteren bekannten Schneidhilfe (DE 10245830 A1) vermieden werden, die aus einem im Wesentlichen rechteckförmigen Rahmengestell gebildet ist, welches einen plattenartigen unteren Auflagekörper und einen mit Abstand hierzu oberhalb dieses Auflagekörpers angeordneten Klemmkörper aufweist. Das Rahmengestell ist beidseitig offen, so dass die zu schneidende Dämmstoffbahn zwischen unterem Auflagekörper und oberem Klemmkörper eingeschoben werden kann. Der Klemmkörper ist an seinen beiden äußeren Enden in Klemmstangen geführt, die am Auflagekörper befestigt sind und kann zum Schneiden der Dämmstoffbahn gegen Federwirkung auf die zu schneidende Dämmstoffbahn abgesenkt werden. In der Schnittstellung wird der Klemmkörper dann durch Schraubverbindungen an den Klemmstangen positioniert. Eine derartige Schneidhilfe ist vom Aufbau her sehr komplex, im Gebrauch aufwendig und sehr unhandlich und damit für den Einsatz vor Ort problematisch.

Eine vergleichbare rahmenartig aufgebaute Schneidhilfe, die ebenfalls aufwendig aufgebaut und umständlich zu bedienen ist, ist aus den Druckschriften DE 19513984 A1 und DE 10342713 A1 bekannt. In Zusammenhang mit derartigen rahmenartig aufgebauten Schneidhilfen (DE 20110713 U1, DE 202004000873 U1, DE 20102964 U1 und DE 20011093 U1) ist es ferner bekannt, solche mit einem Rahmen und einem darauf angeordneten Klemmelement ausgebildete Schneidhilfen mit verstellbar im Rahmen ausgebildeten Linealen zu versehen, um die Länge des abzutrennenden Abschnitts festzulegen. Diese Lineale weisen häufig Anschlagelemente auf, die für die Anlage des Lineals an einer Kante der Dämmstoffbahn dienen. Diese rahmenartigen Klemmvorrichtungen haben sich allerdings aufgrund ihres aufwendigen und vergleichsweise schwergewichtigen Aufbaus sowie der komplizierten Bedienung und Handhabung auf dem Markt nicht entsprechend durchgesetzt.

Aufgabe der Erfindung ist es, eine einfach aufgebaute und leicht zu bedienbare Schneidhilfe zu schafften, die eine Längsjustierung des vom Dämmelement abzutrennenden Dämmstoffabschnitts ermöglicht und insbesondere so gerüstet ist, dass sie in einfacher Weise transportiert und vor Ort, d.h. an der Einbaustelle des Dämmstoffelements, in einfacher Weise bedient werden kann.

Diese Aufgabe wird erfindungsgemäß durch die im kennzeichnenden Teil des Anspruchs 1 enthaltenen Maßnahmen gelöst, wobei zweckmäßige Weiterbildungen der Erfindung durch die in den Unteransprüchen enthaltenen Merkmale gekennzeichnet sind.

Nach Maßgabe der Erfindung ist eine Schneidhilfe für das passgenaue Zuschneiden eines bahnförmigen oder plattenförmigen Dämmstoffelements, welches insbesondere aus Mineralwolle gebildet ist, vorgesehen, welches eine Schneidkante als Führungskante für ein Schneidmesser aufweist und als Auflageleiste ausgebildet ist. Die Auflageleiste wird auf den abgewickelten Teil einer Dämmstoffbahn oder einer Dämmstoffplatte gelegt, wobei die Auflageleiste über vorzugsweise zwei ausklappbare Lineale der Auflageleiste auf der Dämmstoffbahn fixiert werden kann. Dadurch wird ein entsprechender Halt der Auflageleiste auf der Dämmstoffbahn erreicht, so dass ein einwandfreier und sauberer Schnitt mit einem Schneidmesser möglich ist. Jedes der Lineale weist einen auf das Lineal aufgesetzten verschiebbaren Reiter auf, der in eine gewünschte Position auf dem Lineal ausgerichtet und dort fixiert werden kann. Dieser Reiter weist einen Anschlag auf, der zur Anlage an der Dämmstoffbahn, insbesondere an der freien Stirnseite der Dämmstoffbahn dient. Die Skalierung auf dem Lineal ist hierbei vorzugsweise so ausgelegt, dass die Position des Reiters, insbesondere des Anschlags, der an beispielsweise der freien Stirnseite der Dämmstoffbahn angelegt wird, im Abstand zur Zuschneidkante so bemessen ist, dass die Schneidkante in einem geeigneten und festgelegten Längsabstand von der Stirnseite der Dämmstoffbahn liegt und damit ein genau bemessener Schnitt entsprechend der gewünschten Länge eines abzutrennenden Längsabschnitts geführt werden kann.

Die auf der Auflageleiste klappbar gelagerten bzw. aufgenommenen Lineale können ferner aus der ausgeschwenkten Arbeitsstellung in eine eingeklappte Ruhe- und Transportstellung für die Auflageleiste überführt werden, in welcher die Lineale auf der Leiste liegen, also nicht über die Leiste vorstehen, so dass der Platzbedarf der Leiste für Transport und Lagerung nur durch die Abmessungen der Leiste bedingt ist. Dadurch kann die Auflageleiste leicht transportiert und auch gehandhabt werden.

Zweckmäßigerweise sind die Anschläge als Anschlagplatten ausgelegt, wobei jede Anschlagplatte am Reiter klappbar aufgenommen ist.

Ferner ist es zweckmäßig, dass in der Auflageleiste eine leistenartige Schneidunterlage integriert ist, die in eine Stecktasche der Auflageleiste einsteckbar ist und damit ohne Weiteres bedarfsweise herausgenommen und unter die abgewickelte Dämmstoffbahn gelegt werden kann. In weiterer Ausbildung kann es zweckmäßig sein, die Schneidunterlage mehrteilig, insbesondere zweiteilig auszuführen, so dass diese zusammengeklappt werden. Hierbei ist es zweckmäßig, dass die Teile der Schneidunterlage durch Scharniere miteinander verbunden sind. Vorzugsweise ist die Schneidunterlage aus Kunststoff gebildet und sind die Scharniere als Filmscharniere einstückig mit den Teilen der Schneidunterlage ausgeführt. Die Schneidunterlage lässt sich dadurch sehr leicht zusammenklappen und gut in einer Stecktasche der Auflageleiste verstauen.

Ferner weist die Auflageleiste vorzugsweise weitere Stecktaschen für die Aufnahme weiterer Lineale auf, die in unterschiedlicher Länge zu den anderen Linealen ausgebildet sein können. Gegebenenfalls können diese Lineale auch mit einer anderen Skalierung, etwa einer Zollskalierung anstelle einer Zentimeterskalierung versehen sein.

In besonders vorteilhafter Weise ist in der Auflageleiste auch ein Schneidmesser integriert, welches lösbar in eine Stecktasche der Auflageleiste aufgenommen ist. In weiterer Ausbildung ist in der Stecktasche ein Magnet, insbesondere Dauermagnet, eingelassen, so dass bequem das Schneidmesser während der diversen Handhabungsvorgänge auf der Leiste gehalten werden kann. Damit wird vermieden, dass das Schneidmesser während der Handhabung verloren geht.

Zweckmäßigerweise ist die Auflageleiste als Strangpressprofil einstückig ausgebildet, so dass diese einfach und kostengünstig herstellbar ist. Vorzugsweise ist die Auflageleiste aus Metall, insbesondere Leichmetall oder Kunststoff gebildet. Die diversen Stecktaschen sind hierbei integraler Bestandteil des Strangpressprofils und durch Nuten oder entsprechende Flansche mit Schenkeln gebildet.

Nachfolgend wird ein bevorzugtes Ausführungsbeispiel der Erfindung anhand der Zeichnung rein schematisch beschrieben. Darin zeigen
- Fig.1: eine Ansicht der erfindungsgemäßen Schneidhilfe in perspektivischer Darstellung in Arbeitsstellung,
- Fig. 2: eine vergrößerte Teilansicht der Fig. 1,
- Fig. 3: eine Ansicht der Schneidhilfe in Transportstellung und
- Fig. 4: eine Ansicht der Schneidhilfe mit ausgeklappten Linealen.

Fig. 1 zeigt eine nur schematisch dargestellte Rolle einer Dämmstoffbahn aus Mineralwolle, die zum Abschneiden eines Längsabschnitts bereits teilweise von der Rolle abgewickelt ist. Auf der Oberfläche des abgewickelten Bahnabschnitts ist die mit 1 bezeichnete Schneidhilfe aufgelegt und befindet sich bereits in Gebrauchsstellung zum Abschneiden eines entsprechend bemessenen Längsabschnitts. Die Schneidhilfe 1 ist aus einer Auflageleiste 2 gebildet, die als Strangpressprofil aus Kunststoff oder Metall, insbesondere Leichtmetall, ausgebildet ist. Diese in Zusammenhang mit den Fig. 2 bis 4 noch näher beschriebene Auflageleiste 2 beinhaltet zwei mit 3a und 3b bezeichnete Lineale, die sich in Fig. 1 in ausgeklappter Stellung befinden und zwar senkrecht zu der mit 34 bezeichneten Schneidkante, die durch den Rand der Auflageleiste 2 gebildet ist.

Die beiden Lineale 3a und 3b sind mit Abstand zueinander angeordnet und jedes Lineal weist einen Reiter 4 auf, der verschieblich auf dem über den Leisten ausgebildeten und mit einer geeigneten Skalierung, insbesondere Zentimeterskalierung, versehenen Lineal sitzt und zwar längs verschieblich längs des entsprechenden Lineals. Jeder Reiter 4 ist mit einem ausklappbaren Anschlag 5 versehen, wobei Fig.1 den Anschlag 5 jeweils in ausgeklappter Lage zeigt. In dieser ausgeklappten Lage liegen die Anschläge 5 beider Lineale 3a, 3b an der stirnseitigen Fläche 6 der Dämmstoffbahn 7 an. Die Anordnung beider Lineale ist jeweils so abgestimmt, dass ausgehend von der als Nullkante wirkenden Schneidkante 34 die Skalierung auf den Linealen jeweils die Länge ausgehend von der Schneidkante 4 anzeigt. Falls also die beiden Reiter 5 bei einer Zentimeter-Skala auf beispielsweise 80 cm eingestellt sind, dann beträgt der Abstand von der Anlage 5 zur Nullkante bzw. Schneidkante 34 80 cm. Das heißt, wenn längs der Schneidkante 4, die als Führungskante für das aus Figur 1 ersichtliche und mit 8 bezeichnete Schneidmesser dient, abgeschnitten wird, wird ein Längsabschnitt 9 von der Dämmstoffbahn 7 mit einer Länge von 80 cm abgeschnitten.

Aus Fig. 2 geht deutlich hervor, dass die Lineale 3a und 3b auf Stellschuhen 10 angeordnet sind, die in einer mit 11 bezeichneten Längsführung der Auflageleiste 2 verschiebbar sind. Die Längsführung 11 ist hierbei durch eine aus Fig. 4 ersichtliche Nut 12 gebildet, die sich hier über die gesamte Länge der Leiste 2 erstreckt und als hintergeschnittene Nut ausgebildet ist. Die Nut 12 weist am oberen Nutrand nach Innen gerichtete und aufeinander zuweisende Nutflansche 13a und 13b auf, die zwischen sich einen Längsschlitz 14 bilden, der nach oben hin offen ist und in die Nut 12 einmündet.

In modularen Abständen über die Länge der Längsführung 11 sind gegenüberliegend Ausnehmungen 14a und 14b in den Nutflanschen 13a und 13b ausgebildet, die mit dem Längsschlitz 14 eine in etwa kreisrunde Öffnung bilden. Hierbei sind mehrere Öffnungen über die Länge der Längsführung 11 vorgesehen und zwar vorzugsweise in gleichmäßigen modularen Abständen, wobei die Öffnungen als Rastöffnungen für die Stellschuhe dienen, die allerdings auch an beliebigen Stellen über die Längsführung 11 bedarfsweise justiert werden können. Zur Befestigung der Stellschuhe 10 nach entsprechender Positionierung im Abstand zueinander in der Längsführung 11 dient ein mit 15 bezeichneter und nur schematisch dargestellter Schraubbolzen, der auch als bloßer Steckbolzen ausgebildet sein kann. Der Bolzen weist im dargestellten Ausführungsbeispiel in seinem oberen aus Fig. 4 ersichtlichen Bereich einen Schaftdurchmesser auf, der dem Durchmesser, der durch die Ausnehmungen 14a und 14b gebildeten Öffnungen entspricht, so dass er dort eingerastet werden kann. Dies ist aber keinesfalls zwingend erforderlich, vielmehr kann die Befestigungseinrichtung für die Stellschuhe 10 auch so ausgelegt sein, dass diese stufenlos über den gesamten Bereich der Längsführung 11, also nicht in Rasterabständen in entsprechenden Öffnungen, fixiert und festgelegt werden können.

Jeder Stellschuh 10 weist eine durch seitliche Flansche 16 gebildete Tasche auf, in welche das Lineal passgerecht eingesetzt werden kann, nachdem der Schraubbolzen oder Steckbolzen 15 gelockert wurde. Die Stecktasche auf dem Steckschuh 10 ist hierbei immer so ausgerichtet, dass das in die Stecktasche eingesetzte Lineal exakt senkrecht zur Schneidkante 4 gerichtet ist. Nur der Vollständigkeit halber sei darauf hingewiesen, dass auch der gegenüberliegende und hier mit 17 bezeichnete Rand der Auflageleiste gegebenenfalls auch als Schneidhilfe verwendet werden kann. Hierbei könnte die Skalierung auf den Linealen abmessungsbedingt auch auf die Schneidkante 17 als Nullkante abgestellt sein.

Fig. 3 zeigt die Transportstellung der Schneidhilfe 1 mit eingeklappten Linealen 3a und 3b. Aus der Arbeitsstellung in Fig. 1 können diese Lineale in die Transportstellung gemäß Fig. 3 nach Lösen der Schraub- oder Steckbolzen 15 geführt werden, indem die Lineale aus den Stecktaschen leicht ausgehoben und dann nach Innen auf die Auflageleiste 2 geklappt werden. Dadurch wird der Raumbedarf der Schneidhilfe für Transport oder Lagerung exakt auf die Abmessungen der Auflageleiste 2 beschränkt.

Zudem weist die Auflageleiste 2 im dargestellten Ausführungsbeispiel eine Stecktasche 18 an der Auflageleiste 1 auf, die zur Aufnahme, insbesondere zum Einstecken des Schneidmessers 8 dient. Auf der Oberseite der Einstecktasche 18 ist ein Magnet und zwar ein Dauermagnet 19 eingelassen, so dass nach Entnahme des Schneidmessers dieses vorübergehend zwischen den Arbeitsschritten auf die Stecktasche 18 gelegt und dort über den Dauermagneten 19 gehalten wird, wie recht deutlich aus den Figuren 1 und 2 hervorgeht.

Die Stecktasche 18 ist in einer mit 19 bezeichneten Nut des Strangpressprofils aufgenommen, welches wiederum hinterschnitten ist und nach Innen kragende Nutschenkel 20 aufweist, die zugleich als Griffelemente für die Handhabung der Schneidhilfe benutzt werden können.

Fig. 4 zeigt auf der linken Seite weitere durch Stege 21 unterteilte Stecktaschen, die sich wiederum über die gesamte Länge des Strangpressprofils erstrecken, so dass weitere Stecktaschen 22 gebildet werden, die zur Aufnahme von weiteren Linealen dienen, die mit einer anderen Skalierung oder mit einer anderen Länge als die rechts ausgeklappt dargestellten Lineale ausgelegt sind und bedarfsweise gegen die Lineale 3a und 3b gewechselt werden können.

Rechtsseitig des Strangpressprofils befindet sich bodenseitig eine weitere nach unten hin durch Nutschenkel 23 begrenzte Aufnahmenut, die sich im Wesentlichen über die gesamte Breite des Strangpressprofils erstreckt und zur Aufnahme einer aus Fig. 2 ersichtlichen Unterlage 24 dient, die bedarfsweise als Schneidunterlage vorgesehen ist. Die Schneidunterlage 24 weist im Wesentlichen die Länge der Auflageleiste 2 auf und eine Breite, so dass sie bequem in die unterste Stecktasche für die Transportstellung eingesteckt werden kann.

Die Schneidunterlage 24, die als leistenartige dünne Platte aus Kunststoff zweckmäßigerweise ausgebildet ist, kann geteilt, insbesondere zweigeteilt sein, wobei sie bevorzugt einstückig ausgebildet ist und die beiden Teile über ein einstückiges Filmscharnier oder auch ein anderes Klappscharnier miteinander verbunden sind, so dass die Schneidunterlage bedarfsweise zusammengeklappt werden kann und weniger Platz innerhalb des Strangpressprofils benötigt, so dass gegebenenfalls auch zwei Schneidunterlagen untergebracht werden können.

Wie aus Fig. 4 ersichtlich ist, ragt der Nutschenkel 20 in der rechten Darstellung rechts über die vertikale Nutwand 25 vor, so dass ein vorstehender Flansch 26 gebildet ist, der zugleich als Griffelement dienen kann.

Zum Schneiden einer Dämmstoffbahn wird die aus Fig. 3 in Transportstellung ersichtliche Auflageleiste 2 auf das freie Ende der Dämmstoffbahn gelegt. Es werden die Schaub- oder Steckbolzen 15 gelöst, so dass die beiden Lineale ausgeklappt und in die Stecktaschen der Stellschuhe 10 eingelegt werden können. Daraufhin werden die Stellschuhe in geeignetem Abstand in der Längsführung dargestellt und schließlich die Bolzen 15 festgeschraubt, so dass die Schieber und auch die ausgeklappten Lineale in ihrer gewünschten Stellung festgelegt bzw. fixiert sind. Es werden dann die Stellschuhe 4 längs der beiden Lineale auf die gewünschte Skalierung eingestellt, die Anschläge ausgeklappt und die Stellschuhe 4 durch die beispielsweise aus Fig. 3 ersichtlichen Stellschrauben 27 fixiert, wobei die Anschläge 5 nach unten geklappt sind. Wenn die Anschlagklappen 5 dabei an die Stirnseiten angelegt sind, befindet sich die Schneidkante 4 im gewünschten Längenabstand von der freien Stirnseite 6 der Dämmstoffbahn, so dass ein entsprechender maßgerechter und sauberer Längsschnitt durch das Schneidmesser erfolgen kann.

Über die Anschlagplatten und deren seitliche Beabstandung ist ein ausreichender Halt der Schneidhilfe auf der ausgerollten Dämmstoffbahn gewährleistet, die zudem einfach zusätzlich manuell oder durch den Fuß fixierbar ist, so dass in schneller und einfacher Weise ein sauberer exakt bemessener Trennschnitt möglich ist. Durch die untergeschobene Schneidunterlage wird ein Abstumpfen des Schneidmessers oder eine Beschädigung des Untergrunds vermieden.

Mit der Schneidhilfe sind auch Schrägschnitte möglich und zwar dadurch, dass beispielsweise der aus Fig. 1 oben ersichtliche Reiter 4 auf eine andere Skalierung als der weiter unten auf dem Lineal 3a verschieblich geführte Reiter 4 eingestellt wird, so dass die Schneidkante 4 entsprechend schräg auf der Dämmstoffbahn ausgerichtet ist. Dadurch kann dann ein entsprechender Schrägschnitt geführt werden. Diese Schrägstellung ist durch die klappbare Anordnung der Lineale bzw. deren gelenkige Lagerung an den Schraub- oder Steckbolzen ohne Weiteres möglich.

Nach Durchführung der Trennschnitte können die Lineale in einfacher Weise wieder in den Bereich der Auflageleiste eingeschwenkt und verstaut werden ebenso wie das Schneidmesser 8 und die Schneidunterlage 24. Die Schneidhilfe stellt dann eine sehr kompakte und leicht transportierbare Schneidhilfe dar, die auch gut gelagert werden kann. Die dargestellte Schneidhilfe ist außerordentlich bedienerfreundlich und universell einsetzbar. Sie kann für unterschiedliche Breiten der Dämmstoffbahn verwendet werden und auch für unterschiedliche Dicken.

## Patentansprüche

1. Schneidhilfe zum passgenauen Zuschneiden eines bahnförmigen oder plattenförmigen Dämmstoffelements (7), insbesondere aus Mineralwolle, mit einer mit mindestens einer Schneidkante (34) als Führungskante für ein Schneidmesser (8) versehenen Auflageleiste (2) zum Aufsitzen der Leiste (2) auf das zu schneidende Dämmstoffelement, welche mindestens ein, jedoch bevorzugt zwei schwenkbar aufgenommene Lineal(e) (3a, 3b) aufweist, die jeweils aus einer in die Leiste (2) eingeschwenkten Ruhe- und Transportstellung in eine aus der Leiste ausgeschwenkte Arbeitstellung verschwenkbar sind und die jeweils einen verstellbaren Anschlag (5) für die Anlage an einer Seitenfläche (6) oder Kante des Dämmstoffelements aufweisen, der als verschiebbarer Reiter (4) auf dem Lineal (3a, 3b) angeordnet und in einer gewünschten Position in Längsrichtung des Lineals (3a, 3b) feststellbar ist, in welcher der Abstand des Anschlags zur Schneidkante (34) der Auflageleiste (2) der Länge des abzutrennenden Abschnitts des Dämmstoffelements entspricht,
**dadurch gekennzeichnet, dass**
das bzw. die Lineal(e) (3a, 3b) in einer Längsnut (12) der Auflageleiste (2) geführt sind, welche zur Schneidkante (34) parallel verläuft, und dass in der Auflageleiste (2) eine leistenartige Schneidunterlage (24) und/ oder ein Schneidmesser (8) integriert ist/ sind, welches bzw. welche jeweils in einer Stecktasche der Auflageleiste (2) lösbar augenommen ist/ sind.

2. Schneidhilfe nach Anspruch 1
**dadurch gekennzeichnet, dass**
die Längsnut als eine hinterschnittene Nut mit zwei gegenüberliegend angeordneten und nach Innen gerichteten Nutflanschen (13 a, 13 b) am Nutrand gebildet ist, welche zwischen sich einen Längsschlitz (14) in Längsausrichtung mit der Nut (12) begrenzen.

3. Schneidhilfe nach Anspruch 2,
**dadurch gekennzeichnet, dass**
in den Nutflanschen (13a, 13b) Ausnehmungen (14a, 14b) in vorbestimmten modularen Abständen über den Längsschlitz bzw. die Längsnut vorgesehen sind, wobei sich gegenüberliegende Ausnehmungen (14a, 14b) mit dem dazwischen befindlichen Längsschlitz (14) jeweils zu einer Rastöffnung ergänzen, die vorzugsweise im Wesentlichen kreisförmig ist.

4. Schneidhilfe nach einem der Ansprüche 1 bis 3,
**dadurch gekennzeichnet, dass**
das Lineal (3a, 3b) in einem Stellschuh (10) aufgenommen ist, der längs der Längsnut (12) verstellbar ist und eine vorzugsweise durch zwei beabstandete Flansche (16) gebildete Ausrichttasche aufweist, in welche das Lineal (3a oder 3b) in Aufklappstellung vorzugsweise senkrecht zur Schneidkante (34) positionierbar und vorzugsweise durch einen Schraub- oder Steckbolzen (15) festlegbar ist.

5. Schneidhilfe nach einem der vorher gehenden Ansprüche,
**dadurch gekennzeichnet, dass**
der Reiter (4) eine ausklappbare Anschlagplatte (5) insbesondere für die Anlage am freien Rand der Dämmstoffbahn aufweist.

6. Schneidhilfe nach einem der vorher gehenden Ansprüche,
**dadurch gekennzeichnet, dass**
die Schneidunterlage (24) im Boden der Auflageleiste (2) integriert ist.

7. Schneidhilfe nach Anspruch 6,
**dadurch gekennzeichnet, dass**
die Schneidunterlage (24) mehrgeteilt, insbesondere zweigeteilt ist, und dass die Teile durch Klappscharniere, insbesondere einstückige Filmscharniere, miteinander verbunden und dadurch die Schneidunterlage zusammenklappbar ist.

8. Schneidhilfe nach einem der vorher gehenden Ansprüche,
**dadurch gekennzeichnet, dass**
die Auflageleiste (2) vorzugsweise weitere Stecktaschen (22) für die Aufnahme weiterer Lineale aufweist.

9. Schneidhilfe nach Anspruch 1,
**dadurch gekennzeichnet, dass**
die Stecktasche (18) für das Schneidmesser (8) auf ihrer Oberfläche mit einem Dauermagneten (19) für die Halterung des Schneidmessers (8) versehen ist.

10. Schneidhilfe nach Anspruch 9,
**dadurch gekennzeichnet, dass**
die Stecktasche (18) in eine vorzugsweise durchgehende, hinterschnittene Profilnut der Auflageleiste (2) aufgenommen ist, die als Griffelement (20) ausgebildet ist.

11. Schneidhilfe nach einem der vorher gehenden Ansprüche,
**dadurch gekennzeichnet, dass**
die Auflageleiste (2) als Strangpressprofil ausgebildet und vorzugsweise aus Leichtmetall oder Kunststoff gebildet ist.

12. Schneidhilfe nach Anspruch 11,
**dadurch gekennzeichnet, dass**
die mehreren Stecktaschen integrale Bestandteile des Strangpressprofils sind.

## Claims

1. A cutting aid for the exact cutting of a sheet-formed or plate-formed insulating element (7), in particular out of mineral wool, with a support bar (2) having at least one cutting edge (34) as a guide edge for a cutting knife (8) for positioning the bar (2) onto the insulating element that shall be cut, which has at least one, preferably two rulers (3a, 3b) that are received in a rotatable manner each being rotatable from a swung-in resting and transport position to a swung-out operating position and which have an adjustable stopper (5) for the arrangement at a side face (6) or edge of the insulating element, being arranged as a movable carrier (4) on the ruler (3a, 3b) being fixable in a desired position in longitudinal direction of the ruler (3a, 3b), in which the space of the stopper to the cutting edge (34) of the support bar (2) corresponds with the length of the section of the insulating element that shall be cut,
**characterized by** the fact that
the one or more ruler(s) (3a, 3b) are guided in a longitudinal groove (12) of the supporting bar (2) which runs parallel to the cutting edge (34), and by the fact that a bar-like cutting underlay (24) and/or a cutting knife (8) is/are integrated in the support bar (2), wherein each is/are removably received in an inserting pocket of the support bar (2).

2. The cutting aid according to claim 1,
**characterized by** the fact that
the longitudinal groove is formed at the groove edge as an undercut groove with two oppositely arranged and to the inside directed groove flanges (13a, 13b) , which define between them a longitudinal slot (14) in a longitudinal alignment with the groove (12).

3. The cutting aid according to claim 2,
**characterized by** the fact that
recesses (14a, 14b) are provided in the groove flanges (13a, 13b) in predetermined modular distances along the longitudinal slot or the longitudinal groove, respectively, with recesses (14a, 14b) which are opposite one another with the longitudinal slot (14) in between supplement each other into the direction of a locking opening, which is preferably essentially in the form of a circle.

4. The cutting aid according to one of claims 1 to 3,
**characterized by** the fact that
the ruler (3a, 3b) is received in an adjustment shoe (10) which is adjustable along the longitudinal groove (12) and preferably has an insertion bag being formed by two spaced flanges (16) into which the ruler (3a or 3b) can be positioned in a swung out position vertically with respect to the cutting edge (34) and which can preferably be determined by a stud bolt or socket pin (15).

5. The cutting aid according to one of the preceding claims,
**characterized by** the fact that
the carrier (4) has a fold-out stop plate (5) in particular for the arrangement at the free edge of the insulation sheet.

6. The cutting aid according to one of the preceding claims,
**characterized by** the fact that
the cutting underlay (24) in integrated into the bottom of the support bar (2).

7. The cutting aid according to claim 6,
**characterized by** the fact that
the cutting underlay (24) is more partite, in particular bi-partite, and that the parts are connected with each other by folding hinges, in particular one-piece flexible plastic hinges, and that the cutting underlay is thereby foldable.

8. The cutting aid according to one of the preceding claims
**characterized by** the fact that
the support bar (2) preferably has further insertion bags (22) for receiving further rulers.

9. The cutting aid according to claim 1,
**characterized by** the fact that
the insertion bag (18) for the cutting knife (8) is provided with a permanent magnet (19) on its surface for the holder of the cutting knife (8).

10. The cutting aid according to claim 9,
**characterized by** the fact that
the insertion bag (18) is received in a preferably continuous, undercut profile groove of the support bar (2), which is formed as a handle element (20).

11. The cutting aid according to one of the preceding claims,
**characterized by** the fact that
the support bar (2) is formed as an extruded profile and preferably made of light metal or plastic.

12. The cutting aid according claim 11,
**characterized by** the fact that
the several insertion bags are intregral parts of the extruded profile.

## Revendications

1. Aide à la coupe pour la coupe précise d'un élément de matière isolante (7) en forme de bande ou de plaque, en particulier en laine minérale, avec une baguette d'appui (2), munie d'au moins une arête de coupe (34), en tant qu'arête de guidage pour une lame de coupe (8), qui est destinée à la mise en place de la baguette (2) sur l'élément de matière isolante à couper et qui présente au moins une, mais de préférence deux, règle(s) (3a, 3b) reçues de façon pivotante qui peuvent pivoter à partir d'une position de repos et de transport introduite dans la baguette (2) par pivotement vers une position de travail extraite de la baguette par pivotement et qui présentent respectivement une butée (5) qui est mobile pour l'appui contre une face latérale (6) ou une arête de l'élément de matière isolante et qui est disposée en tant que curseur (4) coulissant sur la règle (3a, 3b) et qui peut être fixée dans une position souhaitée dans la direction longitudinale de la règle (3a, 3b) dans laquelle la distance entre la butée et l'arête de coupe (34) de la baguette d'appui (2) correspond à la longueur du tronçon à découper de l'élément de matière isolante,
**caractérisée en ce que**
la ou respectivement les règle(s) (3a, 3b) sont guidées dans une rainure longitudinale (12) de la baguette d'appui (2) qui est parallèle à l'arête de coupe (34), et **en ce que**, dans la baguette d'appui (2), il est intégré un support de coupe (24) du type baguette et/ou une lame de coupe (8) qui est reçu(e)/qui sont reçus de façon détachable respectivement dans une poche de rangement de la baguette d'appui (2).

2. Aide à la coupe selon la revendication 1,
**caractérisée en ce que**
la rainure longitudinale est formée en tant que rainure taillée en contre-dépouille avec deux brides à rainure (13a, 13b) sur le bord de rainure qui sont disposées en face l'une de l'autre et dirigées vers l'intérieur et qui délimitent entre elles une fente longitudinale (14) dans l'alignement longitudinal avec la rainure (12).

3. Aide à la coupe selon la revendication 2,
**caractérisée en ce**
**qu'**il est prévu, dans les brides à rainure (13a, 13b), des creux (14a, 14b) à des distances modulaires prédéfinies sur la fente longitudinale ou respectivement la rainure longitudinale, des creux (14a, 14b) opposés se complétant avec la fente longitudinale située en position intermédiaire (14) pour former respectivement une ouverture d'encliquetage qui est de préférence essentiellement de forme circulaire.

4. Aide à la coupe selon une des revendications 1 à 3,
**caractérisée en ce que**
la règle (3a, 3b) est reçue dans un sabot de réglage (10) qui peut être déplacé le long de la rainure longitudinale (12) et qui présente une poche d'orientation, formée de préférence par deux brides (16) espacées, dans laquelle la règle (3a ou 3b) peut être positionnée dans la position d'ouverture de préférence perpendiculairement à l'arête de coupe (34) et qui peut être fixée de préférence par un axe fileté ou un axe embrochable (15).

5. Aide à la coupe selon une des revendications précédentes,
**caractérisée en ce que**
le curseur (4) présente une plaque de butée (5) rabattable en particulier pour l'appui contre le bord libre de la bande de matière isolante.

6. Aide à la coupe selon une des revendications précédentes,
**caractérisée en ce que**
le support de coupe (24) est intégré dans le fond de la baguette d'appui (2).

7. Aide à la coupe selon la revendication 6,
**caractérisée en ce que**
le support de coupe (24) est en plusieurs parties, en particulier en deux parties, et **en ce que** les parties sont raccordées entre elles par des charnières rabattables, en particulier des films-charnières d'une seule pièce, et **en ce que** le support de coupe peut de ce fait être replié.

8. Aide à la coupe selon une des revendications précédentes,
**caractérisée en ce que**
la baguette d'appui (2) présente de préférence d'autres poches de rangement (22) pour la réception d'autres règles.

9. Aide à la coupe selon la revendication 1,
**caractérisée en ce que**
la poche de rangement (18) pour la lame de coupe (8) est, à sa surface, munie d'un aimant permanent (19) pour la retenue de la lame de coupe (8).

10. Aide à la coupe selon la revendication 9,
**caractérisée en ce que**
la poche de rangement (18) est reçue dans une rainure de préférence continue et à contre-dépouille de la baguette d'appui (2) qui est constituée en tant qu'élément de préhension (20).

11. Aide à la coupe selon une des revendications précédentes,
**caractérisée en ce que**
la baguette d'appui (2) est constituée en tant que profilé extrudé et est de préférence réalisée en métal léger ou en matière plastique.

12. Aide à la coupe selon la revendication 11,
**caractérisée en ce que**
les plusieurs poches de rangement sont des composants qui font partie intégrante du profilé extrudé.
